# FASCICULE DE BREVET EUROPEEN

(11) **EP 2 273 184 B1**
(45) Date de publication et mention de la délivrance du brevet: **31.08.2016**
(21) Numéro de dépôt: 10168255.7
(22) Date de dépôt: 02.07.2010
(51) Int. Cl.: F21S 8/04, F21V 17/16, F21W 131/402, F21K 99/00

(54) **DISPOSITIF D'ÉCLAIRAGE POUR SALLE PROPRE**
BELEUCHTUNGSEINRICHTUNG FÜR REINRAUM
LIGHTING DEVICE FOR CLEAN ROOM

(30) Priorité: 06.07.2009 FR 0954648
(43) Date de publication de la demande: 12.01.2011
(73) Titulaire: Lucisbio, 37270 Larcay (FR)
(72) Inventeur: Hanna, Jean-Marc, 41000 Blois (FR); Carrois, Laurent, 45650 Saint Jean le Blanc (FR)
(74) Mandataire: Aupetit, Muriel J. C.

(56) Documents cités:
- WO-A-2009/018433
- AU-A4- 2005 100 975
- GB-A- 2 452 637
- US-A1- 2007 133 193
- US-A1- 2008 232 093

## Description

L'invention concerne un dispositif d'éclairage pour salle propre.

Une salle propre ou communément appelée il y a encore quelques années « salle blanche », est un lieu dans lequel la concentration de particules en suspension dans l'air est maîtrisée. Sa construction est réalisée de façon à minimiser l'introduction, la production et la rétention de particules à l'intérieur de la pièce et, dans laquelle d'autres paramètres caractéristiques tels que la température, l'humidité et la pression sont maîtrisés comme il convient.

Il importe qu'outre la conception d'un équipement de traitement de l'air efficace, l'ensemble des matériaux (cloisons, sols, plafonds) et autres équipements mobiliers soient conçus de manière adaptée et compatible avec le niveau de classe exigé selon l'utilisation de la salle propre.

Les dispositifs d'éclairage d'une salle propre requièrent par conséquent une telle exigence de conception. On connaît différents types de luminaires implantés dans les salles propres, ceux encastrés dans le plafond ou ceux disposés en applique contre le plafond, ces derniers étant plus exceptionnels car engendrant des risques plus importants de rétention de la contamination.

L'invention s'intéresse plus particulièrement, sans toutefois y être limitée, aux dispositifs d'éclairage agencés en applique. En effet, les dispositifs encastrables ne sont pas ici retenus car ils nécessitent des aménagements spécifiques combinés à une charge de travail significative pour leur installation, avec percement de réservations dans le plafond qui affaiblissent la structure plafonnière et qui sont parfois à l'origine de contaminations en raison de fuites au niveau de la ligne de joint périphérique entre le dispositif et la découpe du plafond.

Les modèles usuels agencés en applique éclairent à partir de tubes fluorescents et sont constitués d'un boîtier étanche dont la partie arrière, en regard du plafond, loge les moyens d'allumage, tandis que les sources lumineuses occupent la partie avant en regard de l'environnement de la salle. Le boîtier est fixé par des moyens de fixation traversant le plafond.

Ces dispositifs connus sont cependant encombrants en présentant une hauteur par rapport au plafond de l'ordre de 80 à 100 mm, ce qui ne favorise pas l'écoulement du flux d'air dans la salle. Ils peuvent ainsi constituer de véritables barrières lorsque notamment les bouches de soufflage d'air, utiles au renouvellement d'air de la salle, sont disposées à proximité.

La résistance à la circulation d'air résultant de ces dispositifs engendrent des perturbations aérauliques générant localement des zones dites mortes, au niveau desquelles aucun brassage d'air n'est présent. Ces zones mortes créent des zones de rétention de la contamination, ce qui constitue un réel danger dans la maîtrise de la contamination du local.

Par ailleurs, en cas de défectuosité de la source lumineuse ou du circuit d'allumage, le remplacement impose par la suite une intervention nécessairement décontaminante de la salle, ce qui implique du temps, de l'énergie et également un coût. Dans le but de réduire la maintenance de ces éclairages, le document WO 03/036159 enseigne l'utilisation de lampes électroluminescentes (DEL ou « LED » en anglais) à la place des tubes fluorescents, ces sources lumineuses étant bien plus robustes dans le temps. Toutefois, ces dispositifs d'éclairage divulgués sont destinés à des plafonds filtrants qui ne correspondent pas aux plafonds ou surfaces auxquels sont destinés les dispositifs de l'invention, en particulier, parce qu'ils sont dédiés à des structures plafonnières dont l'ensemble du plafond doit être filtrant pour correspondre aux classes d'empoussièrement ISO 1 à ISO 5.

On connait par ailleurs d'autres dispositifs d'éclairage utilisant des DEL tels que ceux décrits dans les demandes de brevet US20080084693A1, US20080304250A1, WO2009018433, GB2452637, AU2005100975, US2007133193. Toutefois, ces dispositifs concernent des utilisations dans des lieux usuels et ne répondraient pas aux normes relatives aux salles propres.

L'invention a donc pour but de proposer un dispositif d'éclairage pour salle propre qui implique une maintenance réduite et présente un faible encombrement afin de ne pas perturber l'aéraulique dans le local d'implantation et de ne pas générer de zones de rétention de contamination, le dispositif pouvant en outre, en fonction de son agencement au sein de la salle, répondre aux exigences des diverses classes d'empoussièrement (classes ISO 1 à ISO 9).

Selon l'invention, le dispositif d'éclairage pour salle propre présente les caractéristiques de la revendication principale.

Selon une caractéristique, la plaque de support des diodes présente une surface externe plane et dotée de moyens aptes à assurer la fixation du dispositif directement contre la surface d'accueil à laquelle est destinée le dispositif.

Ainsi, le dispositif, en utilisant des diodes électroluminescentes, permet de gagner en temps de longévité et pallie à l'inconvénient de maintenance récurrente de l'art antérieur. Par ailleurs, du fait de la planéité de la face externe d'application et de fixation du dispositif (sans aucun élément constitutif de forme en saillie de cette face) et de sa fixation à destination directe (plaquage sans interstice) contre une surface d'accueil du type plafond, aucune entretoise de fixation n'est nécessaire, évitant une zone supplémentaire de risque de rétention de contamination. En outre, son volume en saillie du plafond procurant une forme extrêmement plate combinées à des parois latérales à pan inclinés selon des angles obtus par rapport au plafond, est ainsi complètement compatible avec les écoulements aérauliques établis dans la salle propre et la facilité de nettoyage requise pour une telle salle.

On entend par externe et interne dans la suite de la description, les qualificatifs relatifs aux éléments du dispositif qui sont respectivement, en regard de l'environnement extérieur du dispositif, et agencés à l'intérieur du dispositif.

Le dispositif présente avantageusement une hauteur correspondant à la dimension s'étendant transversalement au plan de la plaque de support, comprise entre 7 et 12 mm. En outre, le dispositif présente avantageusement des dimensions telles que le rapport entre la plus petite dimension s'étendant transversalement au plan de la plaque de support et l'une des deux autres dimensions est inférieur à 0,06.

Cette hauteur réduite à au plus 12 mm, alors que les dispositifs à tubes fluorescents de l'art antérieur posés en applique occupent une hauteur d'environ 80 mm, conduit à des dispositifs extrêmement peu encombrants, ne s'opposant pas aux flux d'air d'une salle propre.

Selon une autre caractéristique, les parois latérales de la structure, enparticulier la structure d'enveloppe présentant une forme parallélépipédique, présentent une surface bombée en direction de l'extérieur de la structure au niveau des arêtes de jonction desdites parois latérales avec la face principale d'éclairage qui sont arrondies à concavité tournée vers l'intérieur du dispositif, de préférence la concavité présentant un rayon de courbure d'au moins 3 mm.

Le capot forme une seule pièce obtenue par thermoformage, ou injection ou encore usinage, ou est réalisé par l'assemblage de deux pièces.

Dans le cas d'un assemblage de deux pièces, une variante de réalisation peut consister à obtenir séparément, d'une part les parois latérales sous forme d'un encadrement, et d'autre part, un substrat de façade constituant la face principale d'éclairage depuis le capot, chacune des pièces étant obtenue par thermoformage, ou injection ou encore usinage, puis à assembler ces pièces par soudage, collage ou autres moyens adaptés à la nature des matériaux les composant.

Dans une autre variante de réalisation d'assemblage de deux pièces, les parois latérales et le substrat de façade forment deux demi-coquilles unitaires et symétriques, le plan de jonction de ces deux demi-coquilles étant parallèle à la plus petite dimension du capot et transversale à l'une des grandes dimensions. L'assemblage des demi-coquilles est réalisé par soudage, collage ou autres moyens adaptés à la nature des matériaux les composant.

Le capot est à base de matière(s) plastique(s), éventuellement composite, ou de verre, ou d'aluminium et/ou d'acier incorporant des optiques transparents, et peut être recouvert sur tout ou partie de sa face externe destinée à être en regard de l'environnement extérieur du dispositif, d'un revêtement de protection en matériau polymère du type polyuréthane ou autre.

La face principale externe d'éclairage correspondant à la face principale externe du capot a un coefficient de rugosité inférieur ou égal à 0,8 µm, de préférence inférieur à 0,4 µm.

Avantageusement, le dispositif comporte un cadre périphérique associé à la face interne du capot, ce cadre pouvant être solidaire du capot en cas de moulage du capot, et contre lequel est rendue solidaire la plaque de support des DEL, le cadre permettant ainsi la fixation de la plaque au capot, et pouvant participer à la fixation du dispositif contre la surface à laquelle il est destiné.

Le dispositif peut se présenter sous la forme d'un ensemble monobloc et est destiné à être fixé à une surface d'accueil par des moyens de fixation coopérant par clipsage avec ledit dispositif. En variante, il peut être tel que le capot est rendu amovible de la plaque de support, la plaque de support étant destinée à être préalablement fixée contre une surface d'accueil par des moyens appropriés de fixation du type par vissage ou clipsage, le capot étant rendu solidaire de la plaque par des moyens de coopération mutuelle agencés à l'intérieur dudit dispositif, par exemple des moyens de clipsage mâle-femelle.

Le dispositif est de préférence destiné à être fixé en applique contre un plafond, ce qui ne requiert avantageusement aucune réservation imposante dans le plafond aux dimensions du dispositif comme dans l'art antérieur. Seul un perçage réduit est nécessaire pour le passage des câbles d'alimentation et de commande des DEL, minimisant ainsi le risque de fuites au niveau de sa fixation avec ledit plafond. En outre, ce type d'agencement ne détériore pas la rigidité de la structure plafonnière.

Le dispositif peut bien entendu être disposé en applique contre une surface verticale du type paroi murale ou autre. Il pourra d'ailleurs répondre selon un tel agencement aux classes d'empoussièrement ISO 1 à ISO 4.

La présente invention est maintenant décrite à l'aide d'exemples uniquement illustratifs et nullement limitatifs de la portée de l'invention, et à partir des illustrations ci-jointes, dans lesquelles :
- La figure 1 représente une vue en perspective et de dessus d'un dispositif d'éclairage selon l'invention;
- La figure 2 est une vue partielle de côté de la figure 1 ;
- La figure 3 est une vue partielle en coupe de la figure 1 ;
- La figure 4 est une vue partielle de la face externe du capot du dispositif selon une variante de réalisation ;
- Les figures 5a et 5b illustrent un mode de fixation du dispositif;
- Les figures 6a et 6b illustrent une variante de fixation du dispositif ;
- La figure 7 est une vue schématique en coupe partielle d'une variante de réalisation du dispositif.

La figure 1 illustre selon l'invention, un dispositif d'éclairage 1 dans son ensemble présentant une structure d'enveloppe sensiblement parallélépipédique et plate directement destinée à être associée, par exemple à un plafond de salle propre.

Cette structure est de surface plane et homogène à la fois sur sa face générale externe 10 destinée à être apposée contre le plafond et sur sa face générale externe opposée 11 destinée à éclairer. En regard de la figure 2, le dispositif présente une hauteur h, dimension destinée à être transversale au plafond et séparant les deux faces générales opposées 10 et 11, comprise entre 7 et 12 mm.

Le terme « hauteur » signifie la grandeur relative à la dimension destinée à être normale à la surface d'accueil à laquelle est destinée le dispositif en position montée.

Les autres dimensions, longueur et largeur du parallélépipède, sont fonction de l'utilisation et de l'emplacement auquel le dispositif est destiné. Les dispositifs pourront être de section carrée, avec une côté par exemple de 600 mm ou 300 mm, ou de section rectangulaire, par exemple de longueur 600 mm et de largeur 200 mm.

Ainsi, le rapport entre la hauteur et, la largeur ou la longueur du dispositif reste inférieur à 0,06.

La forme extrêmement plate du dispositif et sa hauteur n'excédant pas 12 mm induisent ainsi en position montée dans une salle propre plusieurs avantages dont :
- assurer son plaquage total contre le plafond sans présence d'interstices qui risqueraient sinon de fournir des zones de rétention de contamination ;
- garantir une libre circulation du flux d'air sur sa face 11 et ses parois latérales en regard de l'environnement de la salle sans gêner les écoulements aérauliques imposés dans la salle.

Le dispositif d'éclairage illustré plus en détail par la vue en coupe de la figure 3 comporte une plaque 2 de support de sources lumineuses et constituant l'arrière du dispositif destiné à être avantageusement directement apposé contre le plafond, et un capot 3 fermant le dispositif et formant sa façade destinée à être en regard de l'environnement de la salle propre.

La plaque de support 2 comprend une face externe 20 en regard de l'extérieur du dispositif et une face interne opposée 21 en regard de l'intérieur du dispositif, cette face interne portant un circuit imprimé 4 par exemple du type support métallique isolé (dit "SMI") sur lequel sont disposées les sources lumineuses 5 formées de diodes électroluminescentes (DEL) et dont la régulation est assurée par ledit circuit 4. Le circuit 4 est fixé à la face interne 21 de la plaque par vissage et/ou collage, en particulier à l'aide d'un adhésif thermique.

Le circuit 4 peut aussi se présenter sous forme d'une pluralité de barrettes équipées d'une multitude de DEL.

Les éléments que sont la plaque de support 2 pourvue des DEL et le capot 3 peuvent former un ensemble monobloc de par le procédé d'assemblage mis en oeuvre, par exemple par moulage, ou bien être amovibles l'un par rapport à l'autre.

La plaque 2 est constituée d'un matériau rigide choisi notamment parmi : l'aluminium, l'acier peint, le cuivre, un alliage de cuivre et d'aluminium, une combinaison d'aluminium et d'acier.

La plaque 2 comprend tels qu'illustrés sur la figure 2, des moyens 22 permettant la fixation du dispositif contre la surface d'accueil, un plafond. Ces moyens sont par exemple ici des trous qui logeront des moyens de fixation associés au plafond. Ces moyens pourraient tout aussi bien être des moyens en saillie d'attache ou de fixation adaptés à coopérer avec la surface d'accueil.

Le capot 3 comprend un substrat 30 s'étendant parallèlement à la plaque 2 et des parois latérales 31 qui s'étendent en direction d'un plan contenant la plaque.

Selon l'invention et de manière illustrée sur les figures 2 et 3, les arêtes 32 connectant le substrat 30 aux parois 31 sont arrondies, la concavité étant tournée vers l'intérieur du dispositif. Cette concavité présente un rayon de courbure d'au moins 3 mm.

Le substrat 30 et les parois 31 peuvent former une pièce unitaire ou en variante former deux pièces distinctes qui sont associées entre elles pour fournir un ensemble unitaire.

Dans ce dernier cas, lorsque le substrat 30 est indépendant des parois 31, celles-ci établissent de préférence un encadrement 34, tel qu'illustré sur la figure 4, pourvu d'un rebord 33 s'étendant dans le plan du substrat 30 pour fournir une continuité de surface au niveau de l'arête 32 à bord arrondi. Le rebord 33 peut comprendre un épaulement sur lequel vient reposer la périphérie 30A du substrat 30 qui y est fixée par collage ou soudage selon les types de matériaux utilisés pour le substrat et ledit encadrement.

Dans une autre variante encore, non illustrée, les parois pourraient être fabriquées solidaires de la plaque 2, le capot étant destiné à être rapporté contre elles.

Selon l'invention et tel qu'illustré sur la figure 2, les parois latérales 31 présentent avec le plan virtuel de prolongement de la plaque 2, et donc avec le plafond contre lequel sera appliqué le dispositif, une orientation angulaire selon un angle α obtus, ou présentent de manière complémentaire, un angle aigu avec la plaque 2. En particulier, cet angle α peut être au moins de 115°, de préférence compris entre 115 et 160° L'angle est adapté en fonction des dimensions, hauteur, longueur et largeur, imposées au dispositif.

La faible hauteur du dispositif (inférieure à 12 mm) à laquelle s'ajoutent l'inclinaison des parois 31 et le bord arrondi des arêtes 32 assure de ne pas faire obstacle au flux d'air circulant autour du dispositif, mais au contraire participe à la stabilité des écoulements aérauliques qui suivent avantageusement les courbes du dispositif.

Selon l'invention, il est par ailleurs important que la face externe 11 du dispositif correspondant à la face externe du capot 3 en regard de l'environnement de la salle soit dépourvue de toutes aspérités. Aussi présente-t-elle un coefficient de rugosité Ra inférieur ou égal à 0,8 µm, de préférence inférieure à 0,4 µm.

Tel que visible sur la figure 3, la plaque de support 2 portant les DEL est associée au capot 3 via un cadre périphérique 6 agencé sur la face interne 35 du capot et dont la hauteur correspond à l'espace suffisant de séparation entre la plaque 2 et le substrat 30 pour loger les DEL.

Selon la nature des matériaux choisis pour le cadre périphérique 6 et le capot 3 (substrat de façade 30 et parois latérales 31), le cadre peut faire partie intégrante du capot ou seulement d'une partie du capot, c'est-à-dire être fabriqué respectivement en une seule pièce avec l'ensemble du capot (substrat et parois latérales), ou bien confondu avec les seules parois latérales 31 du capot. Le substrat de façade, les parois latérales et le cadre peuvent être obtenus par injection plastique avec notamment des matériaux distincts.

Le capot 3 est obtenu notamment selon un procédé utilisant le thermoformage, ou le moulage par injection ou encore l'usinage. Il peut être formé à base de matière(s) plastique(s) transparente(s), et éventuellement de matière composite pour ses parois latérales par exemple. En variante, il peut être en verre, ou en tout autre matériau qui intégrerait toutefois des éléments d'optique en matière transparente pour le substrat 30 en regard des DEL.

Comme déjà dit, le substrat 30 peut être fabriqué indépendamment des parois latérales 31 et être rendu solidaire de celles-ci ultérieurement.

A titre d'exemples pour la matière plastique du capot et sans être limitatif, on peut citer du polycarbonate (PC), du polymétacrylate de méthyle (PMMA), du polyéthylène haute densité (PEHD), du polyéthylène téréphtalate (PET), du polyéthylène glycol (PETg).

Pour un matériau autre que le verre ou la matière plastique, le capot, en particulier ses parois latérales 31, sont par exemple en aluminium traité ou peint, en acier peint, ou en acier nu du type série 300 ou 400.

Quelle que soit la nature du ou des matériaux constitutifs du capot, ce dernier peut être recouvert sur sa face externe d'un revêtement du type polyuréthane qui a l'avantage de protéger la face externe du capot aux divers traitements de nettoyage, de désinfection ou de stérilisation mis en oeuvre dans la salle propre.

Le cadre périphérique interne 6 est de préférence en matière plastique ou en matière composite et est obtenu par moulage par injection ou par extrusion. Son matériau constitutif peut être du polyamide, du polycarbonate (PC) ou toute autre résine thermoplastique injectable ou extrudable.

Comme exprimé plus haut, le cadre périphérique 6 est rendu solidaire du capot 3 ou au moins des parois latérales 31. A cette fin, il est par exemple fabriqué d'une seule pièce par moulage avec les parois latérales 31 et éventuellement le substrat 30.

Dans un mode de réalisation particulier, le cadre périphérique 6 est donc conçu pour associer la plaque 2 de support des DEL au capot 3 pour fournir un dispositif d'éclairage se présentant sous une forme monobloc.

La fixation de la plaque 2 est par exemple réalisée par vissage de sa périphérie au cadre 6.

Toujours dans ce mode de réalisation, le cadre 6 permet également de participer à la fixation du dispositif au plafond.

Ainsi en regard des figures 5a et 5b, le cadre 6 comporte au niveau de sa face 60 opposée au substrat 30 des évidements 61 dont un est visible sur les figures. Ces évidements sont par exemple au nombre de quatre en étant répartis à chaque coin du parallélépipède formant le dispositif. Ils coopèrent avec des trous en regard 22 agencés dans l'épaisseur de la plaque 2, de manière à recevoir des moyens de fixation 7 du type clips à ressort qui ont été préalablement fixés au plafond 8. Les moyens de fixation 7 ont été avantageusement positionnés au moyen d'un gabarit ou par toute méthode adéquate telle que par l'usage d'un pointeur laser.

Dans la variante des figures 6a et 6b relative à la fixation du dispositif d'éclairage, celui-ci n'est pas monobloc mais son capot 3 est rendu amovible vis-à-vis de la plaque de support 2 portant les DEL par des moyens de coopération mutuelle 90 et 91, du type clips mâle et femelle, agencés sur les faces internes respectives 35 du capot et 21 de la plaque.

Le cadre périphérique 6 n'est pas forcément nécessaire et n'est ici pas présent, les moyens de clipsage 91 étant par exemple co-moulés avec les parois 31 du capot. Toutefois, en variante, le cadre périphérique 6 est intégré au dispositif car, rendu fonctionnel non seulement pour l'association de la plaque 2 au capot, mais également pour la fixation du dispositif au plafond. Ainsi, le cadre présente des évidements, en regard desquels la plaque 2 comporte des orifices, des éléments de clipsage étant montés dans le dispositif en traversant les orifices de la plaque et en étant retenus dans les évidements du cadre. Les éléments de clipsage ayant été montés préalablement à la fixation du dispositif au plafond, il ne reste plus, pour la fixation du dispositif, qu'à clipser ce dernier sur des éléments de coopération mutuelle intégrés au plafond.

La fixation de ce dispositif au plafond 8 est la suivante : la plaque 2 est tout d'abord fixée au plafond par vissage par exemple, puis le capot 3 est rapporté contre la plaque 2 par clipsage.

Par ailleurs, quelle que soit la variante de conception du dispositif d'éclairage, monobloc ou non, des moyens d'étanchéité sont prévus pour garantir une étanchéité aux poussières et à l'humidité à l'intérieur du dispositif.

Les extrémités libres ou tranches 36 des parois latérales 31 du capot peuvent affleurer ou non la face externe de la plaque 2. Dans ce dernier cas, illustré sur la figure 7, pour éviter la rétention de contaminants dans l'espace résiduel entre le dispositif et sa surface d'accueil 8, un joint d'étanchéité 92 tel que du mastic est prévu sur les tranches 36 du capot

Le dispositif d'éclairage pour salle propre de l'invention est par conséquent conçu de manière à éviter toute perturbation du flux d'air s'écoulant dans la salle propre. Le dispositif ne fait pas obstacle aux écoulements aérauliques, ni n'engendre de turbulences. On s'affranchit du risque de rétention de contamination. On bénéficie en outre d'une longévité du dispositif par l'utilisation de DEL.

## Revendications

1. Dispositif d'éclairage (1) pour salle propre comporte des diodes électroluminescentes (5) en tant que sources d'éclairage, une plaque de support (2) pour les dites diodes, et un capot (3) opposé parallèle à la plaque de support, la plaque de support (2) et le capot (3) formant une structure d'enveloppe fermée pour le dispositif, et cette structure présentant deux faces principales externes opposées (10, 11), parallèles et planes, et correspondant respectivement à, la face d'application et de fixation du dispositif contre une surface d'accueil, et la face d'éclairage, la dimension séparant ces faces externes étant très sensiblement inférieure aux deux autres dimensions des faces, la structure d'enveloppe comportant des parois latérales (31) reliant les deux faces principales (10, 11), tel que
- chacune des parois (31) latérales est plane et forme avec le plan virtuel de prolongement de la face principale d'application et de fixation (10), un angle obtus,
- les arêtes (32) de jonction des parois latérales (31) avec la face principale d'éclairage (11) sont arrondies, de sorte à garantir une libre circulation du flux d'air sur sa face externe d'éclairage et ses parois latérales sans gêner les écoulements aérauliques de l'environnement extérieur,
**caractérisé en ce que**
- l'autre face principale externe d'éclairage (11) présente une surface plane, et
- la face principale externe (10) destinée à être contre la surface d'accueil est plane sans aucun élément en saillie.

2. Dispositif selon la revendication 1, **caractérisé en ce que** le capot (3) est rendu solidaire de la plaque (2) par des moyens de coopération mutuelle (90, 91) agencés à l'intérieur dudit dispositif.

3. Dispositif selon la revendication 2, **caractérisé en ce que** les moyens de coopération mutuelle comportent des moyens de clipsage.

4. Dispositif selon l'une quelconque des revendications précédentes, **caractérisé en ce qu'**il présente une hauteur correspondant à la dimension s'étendant transversalement au plan de la plaque de support, comprise entre 7 et 12 mm, ou telle que le rapport entre cette hauteur et l'une des deux autres dimensions est inférieur à 0,06.

5. Dispositif selon l'une quelconque des revendications précédentes, **caractérisé en ce que** les arêtes (32) de jonction des parois latérales (31) avec la face principale d'éclairage (11) sont arrondies à concavité tournée vers l'intérieur du dispositif, de préférence la concavité présentant un rayon de courbure d'au moins 3 mm.

6. Dispositif selon l'une quelconque des revendications précédentes, **caractérisé en ce que** le capot (3) est à base de matière(s) plastique(s), éventuellement composite, ou de verre, ou d'aluminium et/ou d'acier incorporant des optiques transparents, et peut être recouvert sur tout ou partie de sa face externe d'éclairage (11) destinée à être en regard de l'environnement extérieur du dispositif, d'un revêtement de protection en matériau polymère du type polyuréthane ou autre.

7. Dispositif selon l'une quelconque des revendications précédentes, **caractérisé en ce que** la face principale externe d'éclairage (11) destinée à être en regard de l'environnement extérieur du dispositif, a un coefficient de rugosité inférieur ou égal à 0,8 µm, de préférence inférieur à 0,4 µm.

8. Dispositif selon l'une quelconque des revendications précédentes, **caractérisé en ce qu'**il comporte un cadre périphérique (6) associé à la face interne (35) du capot, ce cadre pouvant être solidaire du capot en cas de moulage du capot, et contre lequel est rendue solidaire la plaque de support (2).

9. Dispositif selon l'une quelconque des revendications précédentes, **caractérisé en ce qu'**il est destiné à être fixé en applique contre un plafond ou une surface verticale du type paroi murale ou autre.

10. Dispositif selon l'une quelconque des revendications précédentes, **caractérisé en ce que** chacune des parois (31) latérales forme avec le plan virtuel de prolongement de la face principale d'application et de fixation (10) un angle obtus compris entre 115 et 160°.

11. Utilisation d'un dispositif selon l'une quelconque des revendications précédentes en tant qu'éclairage pour salle propre.

## Patentansprüche

1. Beleuchtungsvorrichtung (1) für Reinräume, als Lichtquelle Leuchtdioden (5) umfassend, sowie eine Stützplatte (2) für die Dioden, und eine gegenüberliegende, zur Stützplatte parallele Abdeckung (3), wobei die Stützplatte (2) und die Abdeckung (3) ein geschlossenes Gehäuse für die Vorrichtung bilden, und dieses Gehäuse zwei gegenüberliegende, parallele und ebene äußere Hauptseiten (10, 11) aufweist, die jeweils der Auflage- und Befestigungsfläche der Vorrichtung auf einer Aufnahme entsprechen, sowie die Beleuchtungsfläche, deren Abmessung zwischen diesen Außenflächen geringfügig kleiner ist als die beiden anderen Abmessungen der Flächen, wobei das Gehäuse derart Seitenwände (31) aufweist, die die beiden Hauptseiten (10, 11) verbinden, dass
- jede Seitenwand (31) eben ist und mit der virtuellen Verlängerungsebene der Hauptauflage- und Befestigungsfläche (10) einen stumpfen Winkel bildet
- die Verbindungskanten (32) zwischen den Seitenwänden (31) und der Hauptbeleuchtungsfläche (11) derart abgerundet sind, dass sie eine freie Zirkulation des Luftstroms auf seiner äußeren Beleuchtungsseite und seinen Seitenwänden gewährleisten, ohne das Abfließen der Luft der äußeren Umgebung zu behindern,
**dadurch gekennzeichnet, dass**
- die andere äußere Hauptbeleuchtungsfläche (11) eine ebene Fläche aufweist und
- die äußere Hauptseite (10), die dazu bestimmt ist, auf der Aufnahmeseite aufzuliegen, eben ist und keinerlei abstehendes Element aufweist.

2. Vorrichtung nach Anspruch 1, **dadurch gekennzeichnet, dass** die Abdeckung (3) über Mittel eines gegenseitigen Zusammenwirkens (90, 91), die auf der Innenseite der Vorrichtung angeordnet sind, fest mit der Platte (2) verbunden ist.

3. Vorrichtung nach Anspruch 2, **dadurch gekennzeichnet, dass** die Mittel des gegenseitigen Zusammenwirkens Mittel zum Clipsen umfassen.

4. Vorrichtung nach einem der vorausgehenden Ansprüche, **dadurch gekennzeichnet, dass** sie eine der Abmessung entsprechende Höhe aufweist, die sich senkrecht zur Stützplattenebene erstreckt und zwischen 7 und 12 mm beträgt bzw. derart ist, dass das Verhältnis zwischen dieser Höhe und einer der beiden anderen Abmessungen unter 0,06 liegt.

5. Vorrichtung nach einem der vorausgehenden Ansprüche, **dadurch gekennzeichnet, dass** die Verbindungskanten (32) zwischen den Seitenwänden (31) und der Hauptbeleuchtungsfläche (11) abgerundet sind und die Konkavität zur Innenseite der Vorrichtung gerichtet ist, wobei die Konkavität vorzugsweise einen Wölbungsradius von mindestens 3 mm aufweist.

6. Vorrichtung nach einem der vorausgehenden Ansprüche, **dadurch gekennzeichnet, dass** die Abdeckung (3) aus Kunststoff(en) hergestellt ist, eventuell aus einem Verbundstoff oder Glas oder Aluminium und/oder einem Stahl mit integrierten durchsichtigen Optiken, und auf der ganzen oder Teilfläche ihrer externen Beleuchtungsfläche (11), die der äußeren Umgebung der Vorrichtung gegenüberliegt, mit einem Polymerschutzbelag, wie z. B. Polyurethan oder dergleichen abgedeckt werden kann.

7. Vorrichtung nach einem der vorausgehenden Ansprüche, **dadurch gekennzeichnet, dass** die äußere Hauptbeleuchtungsfläche (11) die der äußeren Umgebung der Vorrichtung gegenüberliegt, einen Rauheitskoeffizienten von kleiner gleich 0,8 µm, vorzugsweise kleiner 0,4 µm aufweist.

8. Vorrichtung nach einem der vorausgehenden Ansprüche, **dadurch gekennzeichnet, dass** sie einen mit der Innenseite (35) der Abdeckung verbundenen peripheren Rahmen (6) umfasst, der, wenn die Abdeckung gussgeformt ist, mit der Abdeckung fest verbunden sein kann, und mit dem die Stützplatte (2) fest verbunden ist.

9. Vorrichtung nach einem der vorausgehenden Ansprüche, **dadurch gekennzeichnet, dass** sie dazu bestimmt ist, als Wandleuchte oder Deckenleuchte oder dergleichen fixiert zu werden.

10. Vorrichtung nach einem der vorausgehenden Ansprüche, **dadurch gekennzeichnet, dass** jede Seitenwand (31) mit der virtuellen Verlängerungsebene der Hauptauflage- und Befestigungsfläche (10) einen stumpfen Winkel zwischen 115 und 160°bildet.

11. Anwendung einer Vorrichtung nach einem der vorausgehenden Ansprüche als Beleuchtung in einem Reinraum.

## Claims

1. A lighting device (1) for clean rooms comprising light-emitting diodes (5) as light sources, a support plate (2) for said LEDs, and a cover (3) opposite and parallel to the support plate, wherein the support plate (2) and the cover (3) form the structure of a closed enclosure for the device, and that structure has two main opposite external faces (10, 11) that are parallel and flat, and correspond to the face on which the device is applied and fastened against a mounting surface and the lighting face respectively, wherein the dimension separating those external faces is very substantially smaller than the other two dimensions of the faces, and wherein the enclosure structure comprises lateral walls (31) joining the two main faces (10, 11) such that
- each of the lateral walls (31) is flat and forms an obtuse angle with the virtual plane extending the main face of application and fastening (10),
- the joining edges (32) of the lateral walls (31) with the main lighting face (11) are rounded, so as to allow air to flow freely on its external lighting face and its lateral faces without hampering the air flows of the exterior environment,
**characterized in that**
- the other main external lighting face (11) has a flat surface, and
- the main external face (10) to be placed against the mounting surface is flat, with no projecting part.

2. A device according to claim 1, **characterized in that** the cover (3) is made integral with the plate (2) by mutually cooperating means (90, 91) arranged inside said device.

3. A device according to claim 2, **characterized in that** the mutually cooperating means comprise clipping means.

4. A device according to any of the preceding claims, **characterized in that** its height corresponding to the dimension that extends transversal to the plane of the support plate is located between 7 and 12 mm or such that the ratio between that height and one of the other two dimensions is less than 0.06.

5. A device according to any of the preceding claims, **characterized in that** the joining edges (32) of the lateral walls (31) with the main lighting face (11) are rounded with concavity turned towards the inside of the device, wherein the concavity preferably has a curve radius of at least 3 mm.

6. A device according to any of the preceding claims, **characterized in that** the cover (3) is made of plastic material(s), possibly composite material(s) or glass or aluminum and/or steel integrating transparent optical inserts and may be covered over all or part of its external lighting face (11) to be placed towards the exterior environment of the device with protective covering in polymer material such as polyurethane or other material.

7. A device according to any of the preceding claims, **characterized in that** the main external lighting face (11) to be placed towards the exterior environment of the device has a roughness coefficient less than or equal to 0.8 µm, preferably less than 0.4 µm.

8. A device according to any of the preceding claims, **characterized in that** it comprises a perimeter frame (6) associated with the internal face (35) of the cover, which frame may be integral with the cover if the cover is molded, and against which the support plate (2) is made integral.

9. A device according to any of the preceding claims, **characterized in that** it is intended to be surface mounted against a ceiling or a vertical surface such as a wall or another surface.

10. A device according to any of the preceding claims, **characterized in that** each of the lateral walls (31) forms an obtuse angle between 115 and 160°with the virtual plane extending the main face of application and fastening (10).

11. Use of a device according to any of the preceding claims as lighting for clean rooms.
